# FASCICULE DE BREVET EUROPEEN

(11) **EP 0 468 842 B1**
(45) Date de publication et mention de la délivrance du brevet: **13.03.1996**
(21) Numéro de dépôt: 91401869.2
(22) Date de dépôt: 05.07.1991
(51) Int. Cl.: B41F 16/02, D06B 11/00

(54) **Procédé de découpe et de distribution de bandes imprimées en grande laize et dispositif de positionnement pour la mise en oeuvre du procédé**
Verfahren zum Schneiden und Ausgeben von mehrbreiten bedruckten Bahnen und Positionierungsvorrichtung zur Durchführung des Verfahrens
Method for cutting and dispensing multi-width printed webs and positioning device to carry out this method

(30) Priorité: 28.09.1990 FR 9011965; 06.07.1990 CH 2251/90
(43) Date de publication de la demande: 29.01.1992
(73) Titulaire: Société Anonyme dite: SUBLISTATIC INTERNATIONAL, F-62110 Henin Beaumont (FR)
(72) Inventeur: Delebassee, Gilbert, F-59273 Peronne-en-Melantois (FR); Rump Björn,, 1253 Vandoeuvres - Genève (CH)
(74) Mandataire: Lhuillier, René

(56) Documents cités:
- FR-A- 2 280 516
- FR-A- 2 390 294
- FR-A- 2 405 138
- GB-A- 311 781
- US-A- 3 057 572
- PATENT ABSTRACTS OF JAPAN vol. 10, no. 299 (M-524)(2355) 11 Octobre 1986 & JP-A- 61 111 262 ( KATAOKA KIKAI SEISAKUSHO K.K. ) 29 Mai 1986

## Description

L'invention qui se situe dans le domaine technique de la découpe et du collage de bandes pour réaliser des bandes imprimées grande laize, concerne plus précisément le procédé de découpe et de distribution et le dispositif de positionnement pour la mise en oeuvre du procédé.

On sait que les bandes imprimées par exemple les papiers transferts sur lesquels figurent des motifs ou des dessins servent à imprimer des bandes de grande largeur.

Les machines d'impression utilisées jusqu'à présent permettent l'impression de bandes de papier ayant généralement jusqu'à deux mètres de largeur, ce qui apparaît suffisant. Mais il est apparu de façon évidente qu'on ne peut avec de telles bandes, produire des bandes de plus grande dimension sauf à construire à cet effet des machines d'imprimerie pour des papiers transfert de quatre à cinq mètres de largeur, ce qui est difficilement envisageable d'un point de vue économique. On connaît alors la solution qui consiste à utiliser les bandes de dimension classique et les assembler et coller pour former une bande grande laize apte à l'impression de plus grande surface. Dans ce but on amène une bande initiale portant des dessins ou motifs côte à côte avec une autre bande ou avec un assemblage de ces bandes déjà ajustées, que l'on ajuste à nouveau à l'aide d'un repérage des positions relatives desdites bandes, de manière que les dessins et motifs coincident parfaitement et que l'on puisse alors coller les bandes après ajustage, comme décrit dans le FR-A-2 280 516.

On connaît une machine pour la mise en oeuvre d'un tel procédé comportant un moyen transporteur d'entrée amenant une bande initiale perpendiculairement à des moyens transporteurs de sortie convoyant la bande que l'on constitue à l'aide des tronçons de la bande initiale, les moyens transporteurs étant agencés pour positionner chaque tronçon à l'aide des moyens de repérage par rapport à l'extrémité de la bande sur le convoyeur.

Les moyens de repérage en question sont constitués d'une pluralité d'impressions de repérage de forme rectangulaire disposées sur les bords non imprimés de la bande. La bande grande laize est obtenue à partir de tronçons de bande qui sont successivement maintenus en place par des pinces de positionnement. Des senseurs photoélectriques en nombre correspondant aux impressions de repérage commandent des moteurs qui déplacent les pinces de positionnement de telle sorte que chaque tronçon soit parfaitement ajusté vis à vis du précédent. Tout cela conduit à une machine relativement complexe, dont la mise au point et le réglage s'avèrent très délicats. De plus la nécessité du marquage des impressions de repérage sur le côté des bandes complique sa fabrication. Enfin on s'est aperçu qu'avec une telle machine le tronçon de bande n'est pas parfaitement soutenu sur toute sa surface par le support mobile qui le déplace et peut prendre l'air au détriment de son bon positionnement.

Ces inconvénients ont conduit la Demanderesse à imaginer et mettre au point un système particulier qui perfectionne très sensiblement la machine connue précédemment, en ce qu'il simplifie nettement l'opération de verrouillage et de positionnement des tronçons de bande, et en ce qu'il permet de s'affranchir de la création de toute impression particulière de repérage sur la bande imprimée.

L'invention garantit la production d'un raccord parfait du dessin et la parfaite continuité en production industrielle, quel que soit le nombre de joints collés. Le déroulement et l'enroulement des bandes est contrôlé par des nombres précis et des constantes contenues dans le dessin, et les bandes ne se gènent pas mutuellement.

Un premier objet de la présente invention concerne donc un procédé pour la production de dessin imprimé en continu de laize plus grande que la laize initiale, en coupant et as semblant successivement des tronçons de bande initiales dont la longueur correspond à la largeur de la bande grande laize, et en assurant la coupe et l'assemblage successif des tronçons de bande par les bords latéraux de la longueur des bandes initiales, et l'enroulement de la nouvelle bande assemblée à l'aide de ces tronçons individuels, sous la commande et le contrôle de capteurs qui détectent la géométrie du dessin de la bande initiale et/ou de repères correspondants, le déroulement de la bande initiale étant contrôlé par un asservissement, procédé selon lequel le déroulement de la bande initiale est aussi contrôlé par un comptage de passages de marques de repère sous l'un desdits capteurs et la vitesse de l'asservissement est ralentie après la détection du passage de l'avant dernière marque formant repère de façon à arrêter la dernière marque exactement à l'endroit prédéterminé.

Avantageusement, le bout de la bande initiale est saisi par des moyens d'accrochage qui ont, par rapport à la vitesse d'asservissement, une légère avance pour que la bande soit tirée avec une légère tension.

Selon une autre caractéristique particulière de l'invention, l'enroulement de la bande grande laize est asservi à des signaux émis par les capteurs qui détectent la géométrie du dessin de la bande initiale et/ou de repères correspondants.

Un autre objet principal de l'invention consiste en un dispositif de positionnement, de découpe et de distribution de bandes initiales, en vue de la formation de bandes grande laize dont la largeur correspond à la longueur des tronçons de bande initiale, dans lequel une table de positionnement, de découpe et de distribution de bandes de papier transfert est prévue dans le prolongement d'une table d'alimentation, dans lequel un dispositif d'enroulement est constitué de cylindres et d'un enrouleur de sortie, et dans lequel un premier capteur est disposé en sortie de la table d'alimentation et un second capteur est localisé au niveau de l'entretoise déplaçable sur la table de positionnement, le déroulement de la bande initiale étant contrôlé par un asservissement et par un comptage de passage de marques de repère sous l'un desdits capteurs et la vitesse de l'asservissement étant ralentie après la détection du passage de l'avant dernière marque, de façon à arrêter la dernière marque exactement à l'endroit prédéterminé, dispositif selon lequel cette table fixe de positionnement dispose, pour tirer une bande initiale provenant de la table d'alimentation de courroies sans fin équipées chacune d'une pince d'accrochage dont l'ouverture est assurée par un vérin correspondant, lesdits vérins étant montés à l'aplomb de chaque courroie, sur une entretoise déplaçable s'étendant transversalement au-dessus de la table de positionnement, ainsi que sur une poutre transversale fixe.

Avantageusement les courroies sans fin se déplacent dans des échancrures longitudinales de la table de positionnement, en affleurant le niveau de ladite table ou en s'effaçant en contre bas dans les échancrures.

Selon un mode préféré de réalisation, la pince d'accrochage est constituée d'un socle fixé à la courroie sans fin et d'un basculeur central articulé sur ledit socle, qui se termine par une plaquette de pincement maintenue en appui sur la courroie par un ressort.

Selon une autre caractéristique particulière de l'invention, les dispositifs de repérage de la bande sont constitués d'une première cellule photoélectrique disposée en sortie de la table d'alimentation et d'une seconde cellule photoélectrique localisée au niveau de l'entretoise déplaçable, le dérouleur de la table d'alimentation étant mis au ralenti après la détection du passage de l'avant-dernière marque par la première cellule.

D'autres caractéristiques particulières et avantages de l'invention, apparaîtront à la lecture de la description qui va suivre d'une forme de réalisation prise à titre d'exemple non limitatif, et dans laquelle il est fait référence aux dessins annexés qui représentent :
Figure 1 une vue schématique en perspective d'une table de positionnement, de découpe et de distribution de bandes imprimées.
Figures 2 et 3 des vues en plan et en coupe d'une pièce d'accrochage.
Figures 4 et 5 des vues schématiques en élévation d'une pièce d'accrochage en position ouverte et en position fermée.
Figure 6 une vue schématique en plan de l'ensemble de la machine.
Figures 7 et 8, respectivement des vues schématiques simplifiées en élévation de côté et en bout de ladite machine.

La table de positionnement et de découpe représentée en perspective à la figure 1, en plan à la figure 6 et en coupe à la figure 7, est désignée dans son ensemble par la référence 1. Elle vient en prolongement d'un dérouleur 2 de bande imprimée provenant d'un rouleau d'alimentation 3. La bande originale est tirée par des rouleaux entraîneurs 34 (figure 7). La vitesse des rouleaux entraîneurs 34 est contrôlée par des photosenseurs. La position d'un cylindre de compensation 32 contrôle le déroulement de la bande imprimée du rouleau 3. Le dispositif de déroulement contient également un moyen de contrôle latéral de la bande illustré par la flèche 33 (figure 6) qui permet que la bande imprimée soit menée en relation exacte et constante (c'est-à-dire sans décalage latéral sur la table 1).

La bande imprimée se déplace à plat sur une table d'alimentation 5 située au même niveau que la table de positionnement 1.

Une série de rouleaux applicateurs 6 montés sur une même traverse transversale 7 maintiennent la bande appliquée contre la table d'alimentation. A la frontière entre la table d'alimentation et la table de positionnement se déploie un tube 8 portant un couteau mobile 4 apte à couper une bande immobilisée sur la table de positionnement. Dans cette zone en sortie de la table d'alimentation se situe également un capteur tel qu'une cellule photoélectrique 9. La table de positionnement 1 s'étend sur une longueur supérieure à la largeur maximum recherchée de bande grande laize. La table de positionnement est bordée longitudinalement de poutres formant des rives 10 servant de support à une entretoise déplaçable 11 qui s'étend transversalement comme un pont au-dessus de la table de positionnement. L'éloignement de l'entretoise par rapport à la table d'alimentation correspond à la largeur de la grande laize recherchée. On règle donc la position de l'entretoise en conséquence. Cette dernière porte un capteur tel qu'une cellule photoélectrique 12, orientée vers le bas, pour détecter la présence d'une feuille. Enfin une poutre transversale fixe 31 est située juste à l'entrée de la table 1, à un niveau légèrement supérieur à son plan entre les deux rives 10. Une des rives longitudinales 10 est disposée légèrement au-dessus du plan de la table de positionnement 1, pour autoriser le dégagement latéral d'une bande grande laize vers un enrouleur de sortie 16. A l'aplomb de la rive 10 la table de positionnement est pourvue d'une rainure longitudinale latérale 13 surmontée d'une barre de collage horizontale 14 s'étendant sur toute la longueur de la table, laquelle barre étant susceptible de s'appliquer sur la table sous l'action de vérins 15. A l'entrée de la table de positionnement 1, au-dessus de la rainure 13 est fixé un distributeur de colle 17.

La table fixe de positionnement 1 est pourvue en outre d'une pluralité d'échancrures longitudinales 18, occupées par des courroies sans fin 19 qui ont la possibilité d'affleurer le niveau de la table, mais aussi de s'effacer en contrebas dans les échancrures.

Quelle que soit sa position, au niveau de la table de positionnement ou effacée dans l'échancrure, chaque courroie 19 a la possibilité de se déplacer longitudinalement, dans un sens ou dans l'autre, sous l'action de mécanismes non représentés. Les courroies ont pour fonction de tirer une bande de la table d'alimentation 5 pour la mettre en place sur la table de positionnement 1. A cet effet chaque courroie 19 est équipée d'une pince d'accrochage désignée dans son ensemble par la référence 20. Une pince représentée plus en détail aux figures 2 et 3 est constituée d'un socle 21 fixé latéralement à la courroie par un jeu de vis-écrou 22 et d'un basculeur central 23 articulé sur le socle 21 par un arbre horizontal 24. Une extrémité du basculeur se termine par une plaquette de pincement 25, l'extrémité opposée étant en forme de came 26. Le basculeur est rappelé par un ressort 27 dans la position représentée pour laquelle la plaquette 25 s'appuie fortement sur la courroie 19 et pour laquelle la came 26, est évidemment en position haute. La zone 30 située entre l'arbre 24 de pivotement de la pince 20 et la came 26 donc dans la zone centrale du basculeur est avantageusement profilée pour recevoir l'extrémité d'une tige 28 d'un vérin 29 monté verticalement à l'aplomb de chaque courroie 19. On voit à la figure 4 une pince 20 en position fermée c'est-à-dire avec sa plaquette 25 en appui sur la courroie 19 et à la figure 5 la même pince en position ouverte du fait de l'action de la tige 28 du vérin 29 sur la zone 30 du basculeur 23.

On dispose donc les vérins 29 à l'aplomb de chaque courroie, d'une part sur l'entretoise déplaçable 11 et d'autre part sur la poutre transversable 31. L'espace de la table 1 compris entre l'entretoise et la poutre correspond à la dimension de la bande grande laize recherchée.

Les courroies 19 s'y déplacent de telle façon que chaque pince 20 puisse parcourir seulement la distance séparant l'entretoise de la poutre selon un processus de fonctionnement qui va être décrit ci-après.

Avant le procédé d'assemblage/collage la bande imprimée doit être coupée sur un bord à une distance fixe par rapport au dessin de manière que la lisière non imprimée soit éliminée, afin que ce bord puisse être collé sans interruption du dessin (en raccord). Durant cette procédure, il faut veiller à ce que des moyens appropriés, par exemple en surveillant et en contrôlant la position exacte de marques de repère avec des photocellules, assurent les conditions mentionnées. Cette coupe de la lisière peut également être intégrée par un homme du métier dans le dispositif d'assemblage.

Une bande initiale imprimée provenant du dérouleur 2 est amenée sur la table d'alimentation 5 en bordure de la table de positionnement 1, en passant sous la traverse transversale 7 qui la maintient grâce aux rouleaux applicateurs 6. le déroulement de la bande initiale provenant de la table d'alimentation 5 subit un mouvement latéral contrôlé par une cellule photoélectrique 39. L'extrémité de la bande initiale s'immobilise sous la poutre 31 après s'être engagée sous la plaquette 25 de chacune des pinces 20 portée par les courroies 19. Puis les vérins 29 se relâchent et la bande se trouve maintenue attachée à la courroie 19 par les pinces.

Les courroies se déplacent alors en direction de l'entretoise 11 et attirent sur la table de positionnement la bande préalablement immobilisée. Durant ce déplacement, le distributeur 17 a déposé en continu un ruban de colle sur le bord de la bande.

L'asservissement de la bande règle la vitesse de celle-ci selon un programme prédéterminé. La cellule photoélectrique 9 compte le nombre de raccords à l'aide des marques de repère déroulées.

Après avoir compté le passage de l'avant-dernière marque de repère, la vitesse d'asservissement est continuellement réduite, afin que la dernière marque de repère se trouve exactement à l'endroit prédéterminé par la cellule photoélectrique 12 ou 9 qui définit la position finale de la feuille après comptage et ralentissement. Au début et pendant le déroulement de la bande, les pinces 20 saisissent la bande à la hauteur du tube 8. L'avancement des pinces 20 est contrôlé en relation de l'asservissement de la bande de telle façon que les pinces 20 aient une légère avance envers la fin de la bande et la tiennent de cette manière en légère tension.

Les pinces 20 tiennent la bande avec une possibilité de glissement de manière que l'asservissement de la bande contrôle la position finale de la bande et pas l'avancement des pinces. Cette disposition du déroulement garantit en liaison avec des moyens mentionnés plus loin, le bon déroulement de la bande.

Aussitôt que la bande détectée par la photocellule 9 ou 12 a atteint la position finale, les rouleaux applicateurs 6 ou les rouleaux entraîneurs 34 ou les deux tiennent la feuille pour être coupée par le couteau mobile 4. Elle est alors en position correcte pour être collée. La table 38 est baissée et ensuite la barre de collage 14 est actionnée pour le laps de temps choisi et est ensuite levée du fait que les vérins 29 de l'entretoise sont entrés en action pour ouvrir les pinces correspondantes. A ce moment commence l'enroulement de la bande large par dessus le cylindre de tirage, tandis que les courroies 19 s'effacent dans les échancrures 18 correspondantes.

Durant la phase de dégagement latéral de la bande grande laize, les courroies 19 reviennent à leur position initiale pour ramener les pinces au niveau de la poutre 31. Puisque ce mouvement a lieu alors que les courroies sont effacées dans les échancrures 18, les pinces ne peuvent accrocher la bande. Dès que les courroies se sont donc immobilisées en bonne place, les vérins 29 de la poutre 31 entrent en action pour ouvrir les pinces 20 puis les refermer pour pincer une nouvelle bande et le cycle reprend.

On notera que la bande grande laize se dégage donc latéralement et est enroulée sur l'enrouleur de sortie 16.

Afin que l'enroulement se produise régulièrement et sans plis sur toute la laize (jusqu'à 5 m), cette nouvelle bande large est tirée au-desus d'un cylindre 35. Des presseurs 36 sont appuyés par des forces égales (par exemple par des vérins pneumatiques) sur le cylindre 35 et assurent ainsi l'avancement régulier de toute la bande comme le montre la figure 8.

Des cylindres porteurs 37 de l'enrouleur de sortie 16 ont également une légère avance de vitesse circonférentielle envers celle du cylindre 35 et assurent ainsi l'enroulement régulier de la bande.

Comme la laize de la bande originale (par exemple en papier) peut varier et avec celle-ci le dessin imprimé (par exemple sous l'influence de l'humidité), les moyens décrits assurent que l'assemblage se passe correctement en observant la condition d'enroulement contrôlé par une constante contenue dans le dessin.

Afin que la bande large déjà enroulée ne s encolle pas ou ne freine pas (le résultat sera une position de travers de la feuille sur la table) prématurément avec la bande qui est en déroulement, la primaire est soulevée sur toute la largeur de 1 - 2 cm au moyen d'une table 38. Cette table 38 descend peu avant l'abaissement du dispositif de pression 14.

Après ce pas, le cycle de travail peut recommencer. L'expérience pratique a prouvé que le maintien de ces principes assure que les variations géométriques inévitables du dessin imprimé ne s'accumulent pas pendant la production (l'assemblage) et mènent ainsi à un raccord imprécis (ou à un décalage progressif du dessin) mais au contraire, comme le procédé est contrôlé par le dessin lui-même, le parfait raccord est assuré même pendant de grands métrages de production.

## Revendications

1. Procédé pour la production de dessin imprimé en continu de laize plus grande que la laize initiale, en coupant et assemblant successivement des tronçons de bande initiale dont la longueur correspond à la largeur de la bande grande laize, et en assurant la coupe et l'assemblage successif des tronçons de bande par les bords latéraux de la longueur des bandes initiales, et l'enroulement de la nouvelle bande assemblée à l'aide de ces tronçons individuels sous la commande et le contrôle de capteurs (9,12) qui détectent la géométrie du dessin de la bande initiale et/ou de repères correspondants, le déroulement de la bande initiale étant contrôlé par un asservissement, caractérisé en ce que le déroulement de la bande initiale est aussi contrôlé par un comptage de passage de marques de repère sous l'un (9) desdits capteurs (9, 12) et en ce que la vitesse de l'asservissement est ralentie après la détection du passage de l'avant dernière marque formant repère, de façon à arrêter la dernière marque exactement à l'endroit prédéterminé par les capteurs (9,12).

2. Procédé selon la revendication 1, caractérisé en ce que le bout de la bande initiale est saisi par des moyens d'accrochage (20) qui ont, par rapport à la vitesse d'asservissement, une légère avance pour que la bande soit tirée avec une légère tension.

3. Procédé selon la revendication 2, caractérisé en ce que les moyens d'accrochage (20) tiennent le bout de la bande avec un glissement pour éviter la déchirure de la bande.

4. Procédé selon la revendication 1, caractérisé en ce que l'enroulement de la bande grande laize obtenu après collage des tronçons de laize est contrôlé par un cylindre (35) et des presseurs (36) pressés à force égale contre ledit cylindre.

5. Procédé selon les revendications 1 et 4, caractérisé en ce que l'enroulement de la bande grande laize est asservi à des signaux émis par les capteurs (9,12) qui détectent la géométrie du dessin de la bande initiale et/ou de repères correspondants.

6. Dispositif de positionnement, de découpe et de distribution de bandes initiales, en vue de la formation de bandes grande laize dont la largeur correspond à la longueur des tronçons de bande initiale, pour la mise en oeuvre du procédé selon les revendications 1 à 5, dans lequel une table (1) de positionnement, de découpe et de distribution de bandes de papier transfert est prévue dans le prolongement d'une table d'alimentation (5), dans lequel un dispositif d'enroulement est constitué de cylindres (35,36,37) et d'un enrouleur de sortie (16), et dans lequel un premier capteur (9) est disposé en sortie de la table d'alimentation et un second capteur (12) est localisé au niveau de l'entretoise déplaçable (11) sur la table de positionnement, le déroulement de la bande initiale étant contrôlé par un asservissement et par un comptage de passage de marques de repère sous l'un desdits capteurs et la vitesse de l'asservissement étant ralentie après la détection du passage de l'avant dernière marque, de façon à arrêter la dernière marque exactement à l'endroit prédéterminé, dispositif selon lequel cette table fixe de positionnement (1) dispose, pour tirer une bande initiale provenant de la table d'alimentation (5), de courroies sans fin (19) équipées chacune d'une pince d'accrochage (20) dont l'ouverture est assurée par un vérin correspondant (29), lesdits vérins étant montés à l'aplomb de chaque courroie, sur une entretoise déplaçable (11) s'étendant transversalement au-dessus de la table de positionnement, ainsi que sur une poutre transversale fixe (31).

7. Dispositif de positionnement selon la revendication 6, caractérisé en ce que la table de positionnement (1) est pourvue d'une pluralité d'échancrures longitudinales (18) occupées par des courroies sans fin (19) qui afflement le niveau de ladite table ou s'efface en contre-bas dans les échancrures.

8. Dispositif de positionnement selon la revendication 6, caractérisé en ce que la pince d'accrochage (20) est constituée d'un socle (21) fixé à la courroie sans fin (19) et d'un basculeur central (23) articulé sur ledit socle, qui se termine par une plaquette de pincement (25) maintenue en appui sur la courroie par un ressort (27).

9. Dispositif de positionnement selon les revendications 6 et 8, caractérisé en ce que la zone centrale (30) du basculeur (23) de la pince d'accrochage (20) est profilée pour recevoir la tige (28) du vérin (29).

10. Dispositif de positionnement selon la revendication 6, caractérisé en ce que le dispositif d'avancement de la bande imprimée est contrôlé par lesdits capteurs (9,12) à savoir une première cellule photoélectrique (9) disposée en sortie de la table d'alimentation (5) et une seconde cellule photoélectrique (12) localisée au niveau de l'entretoise déplaçable (11), pour détecter la présence d'une bande.

11. Dispositif de positionnement selon les revendications 6 et 10, caractérisé en ce que le dérouleur (2) de la table d'alimentation (5) est mis au ralenti après la détection du passage de l'avant dernière marque par la première cellule (9).

12. Dispositif de positionnement selon la revendication 6, caractérisé en ce que des presseurs (36) sont appuyés à force égale par des vérins sur un cylindre (35) au-dessus duquel passe la nouvelle bande grande laize, un enrouleur de sortie (16) disposé latéralement à la table recueillant la bande enroulée.

13. Dispositif de positionnement selon les revendications 6 et 12, caractérisé en ce qu'une table (38) déplaçable verticalement est disposée le long de la table de positionnement pour surélever la partie libre de la bande grande laize.

14. Dispositif de positionnement selon les revendications 6 et 12, caractérisé en ce que des cylindres porteurs (37) de l'enrouleur de sortie ont une légère avance de vitesse circonférentielle envers celle du cylindre (35).

## Claims

1. Process for the production of continuous printed designs of width greater than the initial width by cutting and successively assembling sections of an initial web, the length of which corresponds to the width of the large width web, and providing cutting and successive assembly of the web sections via the lateral edges along the length of the initial web and rolling up the new web assembled with the aid of these individual sections under the instructions and control of sensors (9,12) which detect the geometry of the design of the initial web and/or corresponding register marks, the unrolling of the initial web being controlled via a servo drive, characterised in that the unrolling of the initial web is also controlled by counting the passage of marks as register marks under one (9) of the said sensors (9,12) and in that the speed of the servo drive is slowed down after the detection of the passage of the last but one mark forming a register mark in such a fashion as to stop the last mark exactly at the predetermined region via the sensors (9,12).

2. Process according to Claim 1, characterised in that the start of the initial web is grasped by engagement means (20) which have, with respect to the servo drive speed, a slight lead in order that the web should be pulled with light tension.

3. Process according to Claim 2, characterised in that the grasping means (20) hold the start of the web in slidable fashion to avoid tearing of the web.

4. Process according to Claim 1, characterised in that the rolling up of the web of large width obtained after sticking of the web width sections is controlled via a cylinder (35) and pressers (36) urged with an equal force against the said cylinder.

5. Process according to Claims 1 and 4, characterised in that the rolling up of the large width web is effected from signals emitted by the sensors (9,12) which detect the geometry of the design of the initial web and/or corresponding register marks.

6. Apparatus for positioning, cutting and dispensing initial webs with a view to the formation of large width webs, the width of which corresponds to the length of the sections of the initial web, in order to put into practice the process according to Claims 1 to 5, in which a positioning, cutting and dispensing table (1) for webs of transfer paper is provided in the extension of a feed table (5), in which a rolling up device is formed from cylinders (35,36,37) and an exit roller (16), and in which a first sensor (9) is located at the exit of the feed table and a second sensor (12) is located at the level of the cross beam (11) displaceable on the positioning table, the unrolling of the initial web being controlled via a servo drive and by counting the passage of marks as register marks below one of the said sensors and the speed of the servo drive being slowed down after the detection of the passage of the last but one mark, in such a way as to stop the last mark exactly at the predetermined region, according to which apparatus this fixed positioning table (1) is provided, in order to pull an initial web coming from the feed table (5), with endless belts (19) each fitted with an engagement jaw (20), the opening of which is provided by means of a corresponding piston cylinder device (29), the said piston cylinder devices being mounted above each belt on a displaceable cross member (11) extending transversely above the positioning table, as well as on a fixed transverse beam (31).

7. Positioning device according to Claim 6, characterised in that the positioning table (1) is provided with a plurality of longitudinal grooves (18) occupied by the endless belts (19) which lie flush with the level of the said table or disappear downwards into the grooves.

8. Positioning device according to Claim 6, characterised in that the engagement jaw (20) is formed by a base (21) fixed to the endless belt (19) and a central rocker (23) pivoted on the said base which is terminated by means of an engagement plate (25) held against the belt via a spring (27).

9. Positioning device according to Claims 6 and 8, characterised in that the central zone (30) of the rocker (23) of the engagement jaw (20) is shaped to receive the rod (28) of the piston cylinder device (29).

10. Positioning device according to Claim 6, characterised in that the advancing device for the printed web is controlled by the said sensors (9,12) that is to say a first photoelectric cell (9) arranged at the exit of the feed table (5) and a second photoelectric cell (12) located at the level of the displaceable cross member (11) in order to detect the presence of a web.

11. Positioning device according to Claims 6 and 10, characterised in that the unroller (2) of the feed table (5) is set to slow down after the detection of the passage of the last but one mark by the first cell (9).

12. Positioning device according to Claim 6, characterised in that pressers (36) are applied with an equal force by means of the piston cylinder devices on a cylinder (35) above which the new web of substantial width passes, an exit roller (16) arranged laterally to the table collecting up the rolled up web.

13. Positioning device according to Claims 6 and 12, characterised in that a vertically displaceable table (38) is arranged alongside the positioning table in order to lift up the free portion of the web of substantial width.

14. Positioning device according to Claims 6 and 12, characterised in that bearer cylinders (37) of the exit roller have a slightly advanced circumferential speed with respect to that of the cylinder (35).

## Patentansprüche

1. Verfahren zur fortlaufenden Herstellung von aufgedrucktem Muster mit Breite größer als die Anfangsbreite, wobei nacheinander Ausgangsbandabschnitte geschnitten und zusammengesetzt werden, deren Länge der Breite des Bandes mit Großbreite entspricht, und wobei der Schnitt und das nachfolgende Zusammensetzen der Bandabschnitte mit den Seitenrändern der Länge der Ausgangsbänder und das Aufwickeln des zusammengesetzten neuen Bandes mittels dieser einzelnen Abschnitte unter der Steuerung und der Kontrolle von Aufnehmern (9, 12) sichergestellt wird, die die Geometrie des Musters des Ausgangsbandes und/oder entsprechende Markierungen erfassen, wobei das Abwickeln des Ausgangsbandes durch eine Steuerung kontrolliert wird, dadurch gekennzeichnet, daß das Abwickeln des Ausgangsbandes ebenfalls durch eine Durchlauf zählung von Markierungsmarken unter einem (9) der Aufnehmer (9, 12) kontrolliert wird, und daß die Geschwindigkeit der Steuerung nach der Erfassung des Durchlaufs der markierungsbildenden vorletzten Marke verlangsamt wird derart, daß die letzte Marke genau an der vorbestimmten Stelle durch die Aufnehmer (9, 12) angehalten wird.

2. Verfahren nach Anspruch 1, dadurch gekennzeichnet, daß das Endstück des Anfangsbandes mit Verhakungsmitteln (20) gegriffen wird, die bezüglich der Steuerungsgeschwindigkeit einen geringfügigen Vorlauf haben, damit das Band mit einer leichten Spannung gezogen wird.

3. Verfahren nach Anspruch 2, dadurch gekennzeichnet, daß die Verhakungsmittel (20) das Endstück des Bandes mit einem Schlupf halten, um ein Zerreißen des Bandes zu vermeiden.

4. Verfahren nach Anspruch 1, dadurch gekennzeichnet, daß das Aufwickeln der nach Kleben der Breitenabschnitte erhaltenen Bandes mit Großbreite durch einen Zylinder (35) und Presser (36) kontrolliert wird, die mit gleicher Kraft gegen den Zylinder gedrückt werden.

5. Verfahren nach den Ansprüchen 1 und 4, dadurch gekennzeichnet daß, das Aufwickeln des Bandes mit Großbreite mit Signalen gesteuert wird, die von den Aufnehmern (9, 12) ausgegeben worden sind, die die Geometrie des Musters des Ausgangsbandes und/oder von entsprechenden Markierungen erfassen.

6. Vorrichtung zur Positionierung, zum Schneiden und zur Verteilung von Ausgangsbändern im Hinblick auf die Bildung von Bändern mit Großbreite, deren Breite der Länge der Ausgangsbandabschnitte entspricht, zur Durchführung des Verfahrene nach den Ansprüchen 1 bis 5, bei der ein Tisch (1) zur Positionierung, zum Schneiden und zur Verteilung von Papiertransportbändern in der Verlängerung eines Zufuhrtisches (5) vorgesehen ist, in der eine Aufwickelvorrichtung aus Zylindern (35, 36, 37) und einem Ausgangswickler (16) besteht und in der ein erster Aufnehmer (9) am Ausgang des Zufuhrtisches angeordnet ist und sich ein zweiter Aufnehmer (12) in der Höhe des verschiebbaren Querträgers (11) auf dem Positioniertisch befindet, wobei das Aufwickeln des Ausgangsbandes durch eine Steuerung und durch eine Durchlaufzählung von Markierungsmarken unter dem einen der Aufnehmer kontrolliert wird und die Geschwindigkeit der Steuerung nach der Erfassung des Durchlaufs der vorletzten Marke verlangsamt wird derart, daß die letzte Marke genau an der vorbestimmten Stelle angehalten wird, gemäß welcher Vorrichtung dieser feste Positioniertisch (1) zum Ziehen eines vom Zufuhrtisch (5) ausgehenden Ausgangabandes über Endlosriemen (19) verfügt, die jeweils mit einer Verhakungsklemme (20) versehen sind, doren Öffnen durch einen entsprechenden Zylinder (29) sichergestellt ist, wobei die Zylinder in der senkrechten Stellung jedes Riemens auf einem verschiebbaren Querträger (11) angebracht sind, der sich oberhalb des Positioniertisches in Querrichtung erstreckt, sowie auf einem festen Querbalken (31) angebracht sind.

7. Positioniervorrichtung nach Anspruch 6, dadurch gekennzeichnet, daß der Positioniertisch (1) mit einer Anzahl von bogenförmigen Längsausschnitten (18) versehen ist, die durch Endlosriemen (19) belegt sind, die in einer Höhe mit der Höhe des Tisches liegen, oder unterhalb der bogenförmigen Ausschnitte zurücktritt.

8. Positioniervorrichtung nach Anspruch 6, dadurch gekennzeichnet, daß die Verhakungsklemme (20) aus einem Sockel (21) besteht, der am Endlosriemen (19) und einem zentralen Kipper (23) befestigt ist, der auf dem Sockel angelenkt ist, der mit einer Klemmklappe (25) endet, die im Auflager auf dem Riemen mittels einer Feder (27) gehalten ist.

9. Positioniervorrichtung nach den Ansprüchen 6 und 8, dadurch gekennzeichnet, daß der zentrale Bereich (30) des Kippers (23) der Verhakungsklemme (20) profilversehen ist, um die Stange (28) des Zylinders (29) aufzunehmen.

10. Positioniervorrichtung nach Anspruch 6, dadurch gekennzeichnet, daß die Vorschubvorrichtung des bedruckten Bandes durch die Aufnehmer (9, 12) kontrolliert ist, nämlich eine erste Fotozelle (9), die am Ausgang des Zufuhrtisches (5) angeordnet ist, und eine zweite Fotozelle (12), die sich in der Höhe des verschiebbaren Querträgers (11) befindet, um das Vorhandensein eines Bandes zu erfassen.

11. Positioniervorrichtung nach den Ansprüchen 6 und 10, dadurch gekennzeichnet, daß der Aufwickler (2) des Zufuhrtisches (5) nach der Erfassung des Durchlaufs der vorletzten Marke durch die erste Zelle (9) langsamer gelaufen lassen wird.

12. Positioniervorrichtung nach Anspruch 6, dadurch gekennzeichnet, daß Presser (36) mit gleicher Kraft durch Zylinder auf eine Walze (35) gedrückt werden, oberhalb von dem das neue Band mit Großbreite vorbei läuft, wobei ein seitlich am Tisch angeordneter Ausgangwickler (16) das aufgewickelte Band aufnimmt.

13. Positioniervorrichtung nach den Ansprüchen 6 und 12, dadurch gekennzeichnet, daß ein vertikal verstellbarer Tisch (38) entlang des Positioniertisches angeordnet ist, um den freien Teil des Bandes mit Großbreite zu erhöhen.

14. Positioniervorrichtung nach den Ansprüchen 6 und 12, dadurch gekennzeichnet, daß Tragwalzen (37) des Ausgangswicklers einen geringfügigen Vorlauf der Umfangsgeschwindigkeit gegen diejenige der Walze (35) aufweisen.
